# EUROPÄISCHE PATENTSCHRIFT

(11) **EP 3 296 071 B1**
(45) Veröffentlichungstag und Bekanntmachung des Hinweises auf die Patenterteilung: **14.11.2018**
(21) Anmeldenummer: 16189141.1
(22) Anmeldetag: 16.09.2016
(51) Int. Cl.: B26D 1/153, B26D 7/06

(54) **ELEKTRISCHE SCHEIBENSCHNEIDEMASCHINE MIT KOMBINIERTEM FÜHRUNGS- UND TRAGELEMENT**
ELECTRICAL DISC CUTTING MACHINE WITH COMBINED GUIDING AND SUPPORTING ELEMENT
MACHINE ELECTRIQUE DE COUPE EN TRANCHES COMPRENANT UN ELEMENT COMBINE DE GUIDAGE ET DE SUPPORT

(43) Veröffentlichungstag der Anmeldung: 21.03.2018
(73) Patentinhaber: Bizerba SE & Co. KG, 72336 Balingen (DE)
(72) Erfinder: CAPONE, Timo, 72336 Balingen (DE)
(74) Vertreter: Kohler Schmid Möbus Patentanwälte

(56) Entgegenhaltungen:
- DE-A1- 1 963 352
- DE-A1- 2 748 382
- DE-A1-102010 024 422

## Beschreibung

Die Erfindung betrifft eine elektrisch betriebene Scheibenschneidemaschine zum Abschneiden von Scheiben aus insbesondere strangförmigem Schneidegut, vorzugsweise Lebensmittel, mit einer Schneideeinrichtung, die ein in einem Motorgehäuse gelagertes, in einer Schneidebene um eine Drehachse rotierendes, von einem Messermotor angetriebenes Kreismesser umfasst, mit einer parallel zur Schneidebene angeordneten, in Richtung der Drehachse verschiebbaren Anschlagplatte zur Schnittstärkeneinstellung, mit einem eine Auflageplatte über einen Schlittenfuß tragenden Schlitten, wobei der Schlittenfuß entlang einer parallel zur Schneidebene verlaufenden Seite des Motorgehäuses verschiebbar ist, wobei die Auflageplatte eine in einer horizontalen Ebene senkrecht zur Schneidebene angeordnete Auflagefläche zum Auflegen des Schneideguts aufweist, und wobei der Schlitten über eine Schlittenführung mit wenigstens zwei Abstützelementen bewegbar geführt und auf einem mit dem Motorgehäuse verbundenen, den Schlitten tragenden, länglichen Tragelement parallel zur Ebene der Auflageplatte sowie parallel zur Schneidebene in einer y-Richtung senkrecht zur Drehachse linear verfahrbar ist.

Eine derartige Scheibenschneidemaschine ist beispielsweise aus der EP 2 635 413 B1 bekannt.

Das Schneidegut, insbesondere in automatisch betriebenen Scheibenschneidemaschinen für strangförmige Lebensmittel, wie etwa Würste, Schinken, Lachs, Käse etc., wird gegen die Schneideeinrichtung bewegt, meist in x-Richtung senkrecht zur Schneidebene, in welcher üblicherweise ein oder mehrere rotierende Kreismesser umlaufen, um Scheiben vom geförderten Schneidegut abzuschneiden. Der Antrieb der Schneideeinrichtung erfolgt durch einen Elektromotor, der zum Schutz gegen Spritzwasser und Verschmutzung sowie zur mechanischen Sicherung gegen äußere Eingriffe vom Motorgehäuse vollständig umschlossen ist.

Um nun die erwünschte Scheibe mittels des rotierenden Messers vom Schneidegut abtrennen zu können, wird das Schneidegut auf der Auflageplatte liegend mit dem Schlitten in y-Richtung parallel zur Schneidebene verfahren und auf die umlaufende Messerklinge zubewegt, bis das rotierende Messer das Schneidegut vollständig durchgeschnitten und die Scheibe vom Schneidegut abgeschnitten hat.

Üblicherweise ist die Auflageplatte über den Schlittenfuß mit der Schlittenführung starr verbunden. Der Schlitten bzw. die Schlittenführung ist wiederum in y-Richtung linear verfahrbar am Tragelement angeordnet. Dabei wird der Schlitten vom Tragelement abgestützt bzw. getragen.

Da der Schlittenfuß entlang einer parallel zur Schneideebene E verlaufenden Seite des Motorgehäuses angeordnet ist, muss der Schlitten gegen ein seitliches Verkippen geschützt werden. Hierfür ist üblicherweise eine Drehmomentstütze vorgesehen.

So ist bei der Scheibenschneidemaschine gemäß der oben genannten Druckschrift eine Drehmomentstütze in Form von zwei vom Tragelement beabstandeten Abstützelementen ausgebildet, die sich gegen Trennwände des Motorgehäuses abstützen. Tragelement, Abstützelemente und Trennwände bilden somit ein Hebelsystem, über welches das Verkipp-Drehmoment des Schlittens abgefangen wird.

Des Weiteren sind im Stand der Technik Scheibenschneidemaschinen mit Drehmomentstützen bekannt, bei denen die Drehmomentstütze in Form einer ebenfalls vom Tragelement beabstandeten, zusätzlichen Laufschiene ausgebildet ist, wobei die Abstützelemente der Schlittenführung sich an dieser zusätzlichen Laufschiene abstützen.

Nachteilig ist dabei, dass die Herstellung und Montage einer solchen Scheibenschneidemaschine erheblich erschwert ist. Vorrichtungen zum Aufbau der Drehmomentstütze, beispielsweise die oben genannte Laufschiene, müssen in die Scheibenschneidemaschine integriert werden. Sodann sind in der Regel umfangreiche Justierarbeiten notwendig, um einen exakt zur Schneidebene parallelen Lauf des Schlittens entlang des Tragelements als auch entlang der Laufschiene bzw. den Trennwänden zu gewährleisten. Dazu müssen insbesondere mehrere Elemente der Scheibenschneidemaschine gleichzeitig exakt justiert werden.

Des Weiteren sieht die Scheibenschneidemaschine der oben genannten Druckschrift vor, dass das Tragelement als Stange ausgebildet ist, die von der Schlittenführung umgriffen wird und wobei die Schlittenführung entlang des Tragelements gleitend verfahrbar ist.

Um die Gleitfähigkeit der Schlittenführung an dem stangenförmigen Tragelement zu verbessern, wird üblicherweise der Kontaktbereich zwischen Schlittenführung und Tragelement mit einem Schmiermittel geschmiert. Üblicherweise weist die Schlittenführung dazu an ihrem vorderen und an ihrem hinteren Ende eine Laufbuchse auf, die auf dem Tragelement läuft. Mit einem von einem Metallring gehaltenen Filz werden die Laufbuchsen gegen das Tragelement abgedichtet. Das Schmiermittel selbst "tropft" zwischen den Laufbuchsen auf das Tragelement. Jedoch lässt es sich nicht vermeiden, dass Schmiermittel verloren geht. Daher muss ein Reservoir für das Schmiermittel vorgesehen werden, das regelmäßig aufgefüllt werden muss. Auch weist mit der Zeit das Tragelement Schmiermittelrückstände durch verlorenes Schmiermittel auf. Dies kann dann -insbesondere bei Anwendungen in der Lebensmittelindustrie- zu erhöhten Problemen der Hygiene führen.

Aufgabe der vorliegenden Erfindung ist es daher, eine gattungsgemäße Scheibenschneidemaschine mit den eingangs beschriebenen Merkmalen kostengünstig und mit besonders geringem technischem Aufwand hinsichtlich der Führung und Tragung des Schlittens zu verbessern.

Erfindungsgemäß wird diese Aufgabe auf ebenso überraschend einfache wie wirkungsvolle Art und Weise dadurch gelöst, dass das längliche Tragelement als kombiniertes Führungs- und Tragelement ausgebildet ist und zusammen mit den Abstützelementen eine Linearführung bildet, wobei das Führungs- und Tragelement als längliche Schiene und die Abstützelemente als an zwei gegenüberliegenden Längsseiten des Führungs- und Tragelements rollbar anliegenden Rollenelemente ausgebildet sind, und dass die Abstützelemente quer zur Längsachse des Führungs- und Tragelements unverkippbar an diesem anliegen.

Somit wird das Tragelement nicht nur zum Tragen, sondern auch zur Führung des Schlittens eingesetzt.

Insbesondere ist die Drehmomentstütze direkt aus dem Führungs- und Tragelement und den Abstützelementen gebildet und somit in das Führungs- und Tragelement integriert. Eine separate Drehmomentstütze ist mit der vorliegenden Erfindung nicht mehr notwendig.

Bisher mussten beispielsweise Laufschiene und Tragelement im Produktionsprozess mittels Exzenter auf das Motormesser exakt ausgerichtet werden, wodurch der Produktionsprozess im Stand der Technik bisher sich sehr aufwendig gestaltete. Nunmehr bedarf es lediglich noch der Ausrichtung des Führungs- und Tragelements auf das Motormesser bzw. die Schneideebene. Eine separate Justierung der Drehmomentstütze entfällt.

Da die Abstützelemente als Rollenelemente ausgebildet sind und rollbar am Führungs- und Tragelement anliegen, bedarf es auch keines zusätzlichen Schmiermittels. Somit bedarf es auch keines Schmiermittelreservoirs. Schmiermittelrückstände auf dem Tragelement werden vermieden. Hierdurch ergibt sich gegenüber dem Stand der Technik eine verbesserte Hygiene, der eine besondere Bedeutung gerade im Lebensmittel-verarbeitenden Bereich zukommt.

Da das erfindungsgemäße Führungs- und Tragelement als längliche Schiene und die Abstützelemente als daran anliegende Rollenelemente ausgebildet sind, kann die Schlittenführung so ausgestaltet sein, dass sie das Führungs- und Tragelements nur teilweise umschließt. Dann kann in vorteilhafter Weise vorgesehen werden, dass das Führungs- und Tragelement entlang seiner Längsachse am Motorgehäuse zumindest punktuell starr fixiert ist. Dadurch kann der Schlitten noch besser gegen ein Verkippen quer zur Längsachse des Führungs- und Tragelements geschützt werden.

Auch kann vorteilhafter Weise vorgesehen werden, dass das Führungs- und Tragelement einen polygonalen Querschnitt, insbesondere einen vier-, sechs- oder achteckigen Querschnitt, aufweist. Weist das als Schiene ausgebildete Führungs- und Tragelement einen solchen polygonalen Querschnitt auf, können die als Rollenelemente ausgebildeten Abstützelemente mit einer verhältnismäßig großen Kontaktfläche am Führungs- und Tragelement anliegen. Insbesondere können dadurch die Abstützelemente verbessert Drehmomente an das Führungs- und Tragelement übertragen. Auch hierdurch kann somit ein unerwünschtes Verkippen des Schlittens weiter erschwert bzw. vermieden werden.

In einer besonders vorteilhaften Ausführungsform der Erfindung kann vorgesehen sein, dass die Abstützelemente in einem vordefinierten, festen Abstand zueinander angeordnet sind. Dadurch können die Abstützelemente zangenartig das Führungs- und Tragelement an gegenüberliegenden Seiten desselben kontaktieren bzw. umklammern. Somit können die an zwei gegenüberliegenden Längsseiten des Führungs- und Tragelements angeordneten Abstützelemente gegenseitig beispielsweise ein Abrutschen oder "Ausklinken" der Abstützelemente vom Führungs- und Tragelement verhindern.

Besonders vorteilhaft ist es, wenn die Positionen der Abstützelemente einschließlich ihrer gegenseitigen Abstände beim Einbau in das Motorgehäuse derart einstellbar sind, dass die Führung des Schlittens relativ zur Schneidebene des Kreismessers sowie relativ zur Anschlagplatte exakt ausgerichtet ist. Beispielsweise können die Abstützelemente mittels Exzenter an der Schlittenführung angeordnet sein. Dadurch kann eine Justierung bzw. Ausrichtung des Schlitteniaufs entlang dem Führungs- und Tragelement, insbesondere um saubere Schnitte des Schneideguts zu ermöglichen, besonders vereinfacht werden.

Besonders bevorzugt ist eine Klasse von Ausführungsformen der Erfindung, bei der die Abstützelemente am Führungs- und Tragelement über ein Nut-Feder-System quer zur Längsachse des Führungs- und Tragelements unverkippbar an diesem anliegen. Beispielsweise kann das Führungs- und Tragelement an seinen zwei gegenüberliegenden Längsseiten jeweils als Feder ausgebildet sein. Die Feder kann beispielsweise als Längsseite des Führungs- und Tragelements mit dreieckigem Querschnitt ausgebildet sein. Dann können die als Rollenelemente ausgebildeten Abstützelemente als Nuten ausgebildet sein. Insbesondere können die Rollenelemente vorzugsweise auf ihrer Laufläche mittig eine Einkerbung, die vorzugsweise komplementär zu den Federn gebildet ist, aufweisen. Mit anderen Worten können die Rollenelemente als eingestochene Räder ausgebildet sein. Durch das Nut-Feder-System ergibt sich eine besonders wirkungsvolle Drehmoment-Abstützung der Rollenelemente quer zur Längsachse des Führungs- und Tragelements.

Um eine derartige komplementäre Ausbildung der Federn bzw. Nuten zu erleichtern, können die Federn im Querschnitt spitz zulaufend gebildet sein. Der sich somit einenends der Federn ergebende jeweilige Stoßwinkel kann weniger als 90°, vorzugsweise 60° bis 85°, besonders bevorzugt 80°, betragen. Somit kann ein hinreichend tiefes Eingreifen der Feder in die jeweilige Nut gewährleistet werden.

Auch können die Abstützelemente als, vorzugsweise einstückig ausgeführte, Doppelrollen ausgebildet sein. Somit lassen sich geeignete Nuten auf einfache Weise im Bereich der Stoßflächen der beiden jeweils eine Doppelrolle bildenden Einzelrollen ausbilden.

In einer besonders bevorzugten Ausbildungsform der Erfindung sind die Drehachsen der als Rollenelemente ausgebildeten, bezüglich des Führungs- und Tragelements gegenüberliegend angeordneten Abstützelemente zueinander parallel und quer zur Längsachse des Führungs- und Tragelements verlaufend angeordnet. Dadurch wird es ermöglicht, die Laufflächen der Rollenelemente parallel und/oder komplementär zueinander auszurichten. Somit können sich die Rollenelemente gegenseitig am Führungs- und Tragelement verbessert abstützen.

In einer alternativen Klasse von Ausführungsformen der Erfindung kann vorgesehen sein, dass die bezüglich des Führungs- und Tragelements gegenüberliegend angeordneten Abstützelemente als Rollenpaare ausgebildet sind, wobei die Rollen jedes Rollenpaares derart angeordnet sind, dass jeweils eine Rolle des Rollenpaares durch die jeweils andere Rolle quer zur Längsrichtung des Führungs- und Tragelements unverkippbar am Führungs- und Tragelement oder an einem mit diesem starr verbundenen Führungsstück anliegt. Das Führungsstück kann insbesondere Teil des Führungs- und Tragelements sein. Somit können insbesondere Rollenpaare als Abstützelemente verwendet werden, bei denen vorzugsweise die Drehachsen der einzelnen Rollen der Rollenpaare in unterschiedlichen Richtungen ausgerichtet sind. Somit können die einzelnen Rollen aus unterschiedlichen Richtungen am Führungs- und Tragelement bzw. am Führungsstück anliegen. Hierdurch kann die Drehmomentstützen-Funktionalität, d. h. die Verhinderung eines Verkippens des Schlittens, weiter wesentlich verbessert werden.

In der Praxis kann es günstig sein, wenn die Drehachsen der Rollen eines Rollenpaars unter einem Winkel, vorzugsweise senkrecht, zueinander angeordnet sind.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigen, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1a: ein erstes Ausführungsbeispiel einer erfindungsgemäßen Scheibenschneidemaschine in perspektivischer Ansicht mit Blickrichtung von schräg unten;
- Fig. 1b: die Scheibenschneidemaschine nach Fig. 1a in schematischer Querschnittsansicht in horizontaler Richtung;
- Fig. 1c: eine Detailansicht des Führungs- und Tragelements mit daran angeordneter Schlittenführung der Ausführungsform der Scheibenschneidemaschine nach Fig. 1a;
- Fig. 2a: eine alternative Ausführungsform der erfindungsgemäßen Scheibenschneidemaschine in perspektivischer Ansicht mit Blickrichtung von schräg unten;
- Fig. 2b: die Scheibenschneidemaschine nach Fig. 2a in Querschnittsansicht;
- Fig. 2c: eine Detailansicht des Führungs- und Tragelements mit daran angeordneter Schlittenführung der Scheibenschneidemaschine nach Fig. 2a;
- Fig. 3a: eine schematische Querschnittsansicht eines aus Führungs- und Tragelement sowie Abstützelementen gebildeten Nut-Feder-Systems;
- Fig. 3b: eine Detailansicht des Querschnitts des Führungs- und Tragelements nach Fig. 3a;
- Fig. 3c: eine schematische Querschnittsansicht eines aus Führungs- und Tragelement und Abstützelementen gebildeten Nut-Feder-Systems gemäß einer alternativen Ausführung der Erfindung.

Zum besseren Verständnis sind in den Figuren funktionsäquivalente Elemente jeweils mit gleichen Bezugsziffern versehen. Bezugsziffern der zu den Fig. 1a bis Fig. 1c gehörigen Ausführungsform der Erfindung sind ohne, Bezugsziffern der zur Ausführungsform der Fig. 2a bis Fig. 2c gehörenden Scheibenschneidemaschine sind mit Häkchen zum besseren Verständnis versehen.

Den Fig. 1a bis Fig. 1c bzw. den Fig. 2a bis Fig. 2c sind elektrisch betriebene Scheibenschneidemaschinen 1, 1' zum Abschneiden von Scheiben aus insbesondere strangförmigen Schneidegut, vorzugsweise Lebensmittel zu entnehmen. Die Scheibenschneidemaschinen 1, 1' weisen Schneideeinrichtungen 2, 2' auf, die jeweils ein in einem Motorgehäuse 3, 3' gelagertes, in einer Schneidebene E, E' um eine Drehachse X, X' rotierendes, von einem - aus Vereinfachungsgründen nicht näher dargestellten - Messermotor angetriebenes Kreismesser 4, 4' umfassen.

Parallel zu den Schneidebenen E, E' sind Anschlagplatten 5, 5' angeordnet, die in Richtung der Drehachsen X, X' zur Schnittstärkeneinstellung verschiebbar sind. Weiter sind Auflageplatten 6, 6' der Schlitten 8, 8' zu erkennen, die über einen Schlittenfuß 7, 7' des jeweiligen Schlittens 8, 8' getragen werden. Der jeweilige Schlittenfuß 7, 7' ist entlang einer parallel zur jeweiligen Schneidebene E, E' verlaufenden Seite des Motorgehäuses 3 bzw. 3' verschiebbar.

Die Auflageplatten 6, 6' weisen ferner jeweils eine in einer horizontalen Ebene A bzw. A' senkrecht zur jeweiligen Schneidebene E, E' angeordnete Auflagefläche 9, 9' zum Auflegen von Schneidegut auf.

Der Schlitten 8, 8' wird über jeweils eine Schlittenführung 10, 10', die wenigstens zwei Abstützelemente 11, 11' aufweist, bewegbar geführt.

Er ist zudem auf einem mit dem Motorgehäuse 3, 3' verbundenen, den Schlitten 8, 8' tragenden, länglichen Tragelement parallel zur Ebene A, A' der Auflageplatte 6, 6' sowie parallel zur Schneidebene E, E' in einer Richtung y, y' senkrecht zur Drehachse X, X' linear verfahrbar.

Zu erkennen ist insbesondere, dass das jeweilige Tragelement als kombiniertes Führungs- und Tragelement 12, 12' ausgebildet ist. Insbesondere ist das Führungs- und Tragelement 12, 12' als längliche Schiene ausgebildet. Zusammen mit den Schlittenführungen 10, 10' und den an diesen angeordneten Abstützelementen 11, 11' bildet es jeweils eine Linearführung. Die Abstützelemente 11, 11' sind dazu als an zwei gegenüberliegenden Längsseiten 13a, 13b bzw. 13a', 13b' des Führungs- und Tragelements 12, 12' rollbar anliegenden Rollenelemente ausgebildet.

Durch die Linearführung können somit die Schlitten 8, 8' nicht nur getragen werden, sondern sind zusätzlich gegen ein Verkippen geschützt. Den Fig. 1a bis 1c bzw. 2a bis Fig. 2c ist weiterhin diesbezüglich zu entnehmen, dass die Abstützelemente 11, 11' quer zur jeweiligen Längsachse des Führungs- und Tragelements 12 bzw. 12' unverkippbar an diesem anliegen. Hierauf wird noch im Folgenden anhand der Fig. 3a bis Fig. 3c näher eingegangen.

Die Ausführungsformen der Fig. 1a bis 1c und der Fig. 2a bis Fig. 2c unterscheiden sich insbesondere in der Einbaulage des jeweiligen Führungs- und Tragelements 12, 12' und damit verbunden der Ausgestaltung der Schlittenführungen 10, 10'.

Insbesondere ist zu erkennen, dass in der Ausführungsform gemäß der Fig. 1a bis Fig. 1c (Scheibenschneidemaschine 1) das Führungs- und Tragelement 12 horizontal in das Motorgehäuse 3 eingebaut ist. Dementsprechend untergreift die Schlittenführung 10 mit ihren Abstützelementen 11 das Führungs- und Tragelement 12 von unten.

In der Ausführungsform der Fig. 2a bis Fig. 2c (Scheibenschneidemaschine 1') dagegen ist das Führungs- und Tragelement 12' vertikal in das Motorgehäuse 3' integriert. Dementsprechend ist in dieser Ausführungsform die Schlittenführung 10' mit ihren Abstützelementen 11' derart ausgebildet, dass sie das Führungs- und Tragelement 12' vertikal, d. h. parallel zur Schneidebene E', umgreift.

In den hier dargestellten Ausführungsformen sind die Führungs- und Tragelemente 12, 12' an ihren Kopfseiten am jeweiligen Motorgehäuse 3, 3' fixiert. In weiteren, hier nicht näher dargestellten Ausführungsformen der Erfindung ist vorgesehen, die Führungs- und Tragelemente 12 bzw. 12' zusätzlich oder alternativ entlang von Breitseiten der Führungs- und Tragelemente 12, 12' an Befestigungspunkten 14 bzw. 14' am jeweiligen Motorgehäuse 3, 3' zumindest punktuell zu fixieren, sodass sich eine besonders hohe Stabilität, insbesondere hinsichtlich eines Verkippens des Schlittens 8, 8', ergibt.

Anhand der Fig. 3a bis Fig. 3c wird nun näher erläutert, wie erfindungsgemäß eine Drehmomentstütze in ein Führungs- und Tragelement integriert wird. Dazu zeigen Fig. 3a und Fig. 3b beispielhaft Detailansichten der Fig. 1c. bzw. der Scheibenschneidemaschine 1. Es versteht sich für den Fachmann, dass die alternative Ausgestaltungsformen der Schlittenführung, der Abstützelemente sowie des Führungs- und Tragelements gemäß der Fig. 3c anstelle der entsprechenden Ausgestaltungsformen gemäß der Fig. 1c bzw. der Fig. 2c zum Aufbau einer erfindungsgemäßen, den Scheibenschneidemaschinen 1, 1' vergleichbar aufgebauten Scheibenschneidemaschine vorgesehen werden können.

Dazu zeigt zunächst die Fig. 3a einen Querschnitt durch das Führungs- und Tragelement 12 sowie die Schlittenführung 10 mit ihren Abstützelementen 11. Zu erkennen ist, dass die als Rollenelemente ausgebildeten Abstützelemente 11 mit ihren Radachsen 17 in der Schlittenführung 10 drehbar gelagert sind. Insbesondere sind die Radachsen 17 der jeweils auf den gegenüberliegenden Längsseiten 13a, 13b des Führungs- und Tragelements 12 anliegenden Abstützelementen 11 parallel zueinander ausgerichtet. Der Abstand l der Radachsen 17 zueinander ist dabei so justiert, dass er der Außenhöhe m des Führungs- und Tragelements 12 vermindert um den doppelten Radradius r eines Abstützelements 11 entspricht. Die Außenhöhe m entspricht dabei der Breite der Längsseiten 13a, 13b.

Die Justierung der Lage der Radachsen 17 kann beispielsweise durch - in der Fig. 3a nicht näher dargestellten - Exzenterschrauben geschehen. Durch die Justierung wird erreicht, dass die Abstützelemente 11 unterbrechungsfrei am Führungs- und Tragelement 12 anliegen.

Weiter ist zu erkennen, dass das Führungs- und Tragelement 12 Federn 15 eines Nut-Feder-Systems an zwei Außenbereichen aufweist. Die Feder 15 ist dabei jeweils als im Querschnitt spitz zulaufende Ecke des Führungs- und Tragelements 12 ausgebildet. Je eine Feder 15 greift dabei in eine komplementär zur Feder 15 ausgebildete Nut 16 des jeweiligen Abstützelements 11. In diesem Ausführungsbeispiel ist dazu das Abstützelement 11 entlang seiner Lauffläche 18 in einem mittleren Bereich eingekerbt. Dadurch wird erreicht, dass sich die Abstützelemente 11 auch quer zur Längsrichtung des Führungs- und Tragelements 12 gegen dieses abstützen können. Da zudem der Abstand l der Abstützelemente 11 zueinander fixiert ist, können etwaige Drehmomente von der Schlittenführung 10 auf das Führungs- und Tragelement 12 übertragen werden. Somit wird eine Funktion einer Drehmomentstütze durch die erfindungsgemäße Anordnung erzielt.

In der Fig. 3b ist nun noch eine weitere Detailansicht mit dem Führungs- und Tragelement 12 gegeben. Insbesondere ist der Fig. 3b ein Stoßwinkel α zu entnehmen, d. h. der Winkel, unter dem die Seitenflächen des Führungs- und Tragelements 12, die die jeweilige Feder 15 bilden, zueinander zulaufen. In diesem Ausführungsbeispiel beträgt der Stoßwinkel α 80°.

Die Breite b des Führungs- und Tragelements 12 ist ferner derart gewählt, dass die Federn 15 vollständig in die Nuten 16 eingreifen, jedoch gleichzeitig ein rollwiderstandsarmes Abrollen der Abstützelemente 11 entlang des Führungs- und Tragelements 12 gewährleistet bleibt.

Die Fig. 3c zeigt nun eine alternative Ausführungsform einer Schlittenführung 10" mit Abstützelementen 11", die sich über ein Führungsstück 19" jeweils an gegenüberliegenden Seiten eines Führungs- und Tragelements 12" rollbar abstützen. Die Abstützelemente 11" sind dabei jeweils als Rollenpaare ausgebildet. Zu erkennen ist, dass die Rollen der Abstützelemente bzw. Rollenpaare 11" mit ihren Radachsen 17" in einem vordefinierten Achswinkel β zueinander angeordnet sind. In diesem Fall beträgt der Achswinkel β 90°. Mit anderen Worten sind die Rollen der Rollenpaare bzw. Abstützelemente 11" zueinander senkrecht angeordnet. Die Führungsstücke 19" weisen einen polygonalen Querschnitt auf, der derart gebildet ist, dass die Abstützelemente 11" mit ihren Laufflächen 18" ihrer Einzelrollen sich jeweils großflächig am jeweiligen Führungsstück 19" abstützen.

Ein durch ein Verkippen des Schlittens auf die Schlittenführung 10" wirkendes Drehmoment bzw. Kippmoment kann somit über die Radachsen 17" und die Laufflächen 18" vollständig an die jeweiligen Führungsstücke 19" übertragen werden. Somit sind die Rollen jedes Rollenpaares derart angeordnet, dass jeweils eine Rolle des Rollenpaares durch die jeweils andere Rolle quer zur Längsrichtung des Führungs- und Tragelements 12" unverkippbar am Führungs- und Tragelement 12" bzw. an dem jeweiligen Führungsstück 19" anliegt.

Die Führungsstücke 19" sind jeweils starr mit dem Führungs- und Tragelement 12" verbunden, sodass sich insgesamt wiederum eine Linearführung ergibt, in die eine Drehmomentstütze integriert ist.

Eine separate Drehmomentstütze ist somit nicht mehr erforderlich.

Die Herstellung und Montage der erfindungsgemäßen Scheiben- und Schneidemaschine ist daher besonders einfach, insbesondere vereinfachen sich erforderliche Justierarbeiten, da allenfalls lediglich eine Linearführung auszurichten bzw. zu justieren ist.

Da die Schlittenführungen 10, 10', 10" auf den jeweiligen Führungs- und Tragelementen 11, 11', 11" abrollen, anstatt an diesen zu gleiten, kann zudem auf eine zusätzliche Schmierung mittels eines Schmiermittels und somit auch auf ein hierfür erforderliches Reservoir verzichtet werden.

Die Benutzung einer erfindungsgemäßen Scheibenschneidemaschine erfüllt des Weiteren, insbesondere da keine Schmiermittelreste mehr verbleiben können, sogar erhöhte Hygieneanforderungen.

### Bezugszeichenliste

- 1, 1': Scheibenschneidemaschine
- 2, 2': Schneideeinrichtung
- 3, 3': Motorgehäuse
- 4, 4': Kreismesser
- 5, 5': Anschlagplatte
- 6, 6': Auflageplatte
- 7, 7': Schlittenfuß
- 8, 8': Schlitten
- 9, 9': Auflagefläche
- 10, 10', 10": Schlittenführung
- 11, 11', 11": Abstützelement
- 12, 12', 12": Führungs- und Tragelement
- 13a, 13b, 13a', 13b': Längsseiten
- 14, 14': Befestigungspunkte
- 15: Feder
- 16: Nut
- 17, 17": Radachse
- 18, 18": Lauffläche
- 19": Führungsstück
- X, X': Drehachse
- E, E': Schneidebene
- A, A': horizontale Ebene
- y, y': Richtung
- l: Abstand
- m: Außenabstand
- r: Radradius
- α: Stoßwinkel
- b: Breite
- β: Achswinkel

## Patentansprüche

1. Elektrisch betriebene Scheibenschneidemaschine (1, 1') zum Abschneiden von Scheiben aus insbesondere strangförmigem Schneidegut, vorzugsweise Lebensmittel, mit einer Schneideeinrichtung (2, 2'), die ein in einem Motorgehäuse (3, 3') gelagertes, in einer Schneidebene (E, E') um eine Drehachse (X, X') rotierendes, von einem Messermotor angetriebenes Kreismesser (4, 4') umfasst, mit einer parallel zur Schneidebene (E, E') angeordneten, in Richtung der Drehachse (X, X') verschiebbaren Anschlagplatte (5, 5') zur Schnittstärkeneinstellung, mit einem eine Auflageplatte (6, 6') über einen Schlittenfuß (7, 7') tragenden Schlitten (8, 8'), wobei der Schlittenfuß (7, 7') entlang einer parallel zur Schneidebene (E, E') verlaufenden Seite des Motorgehäuses (3, 3') verschiebbar ist, wobei die Auflageplatte (6, 6') eine in einer horizontalen Ebene (A, A') senkrecht zur Schneidebene (E, E') angeordnete Auflagefläche (9, 9') zum Auflegen des Schneideguts aufweist, und wobei der Schlitten (8, 8') über eine Schlittenführung (10, 10', 10") mit wenigstens zwei Abstützelementen (11, 11', 11"') bewegbar geführt und auf einem mit dem Motorgehäuse (3, 3') verbundenen, den Schlitten (8, 8') tragenden, länglichen Tragelement parallel zur Ebene (A, A') der Auflageplatte (6, 6') sowie parallel zur Schneidebene (E, E') in einer y-Richtung (y, y') senkrecht zur Drehachse (X, X') linear verfahrbar ist,
**dadurch gekennzeichnet,**
- **dass** das längliche Tragelement als kombiniertes Führungs- und Tragelement (12, 12', 12") ausgebildet ist und zusammen mit den Abstützelementen (11, 11', 11"') eine Linearführung bildet, wobei das Führungs- und Tragelement (12, 12', 12") als längliche Schiene und die Abstützelemente (11, 11', 11"') als an zwei gegenüberliegenden Längsseiten des Führungs- und Tragelements (12, 12', 12") rollbar anliegenden Rollenelemente ausgebildet sind, und
- **dass** die Abstützelemente (11, 11', 11"') quer zur Längsachse des Führungs- und Tragelements (12, 12', 12") unverkippbar an diesem anliegen.

2. Scheibenschneidemaschine nach Anspruch 1, **dadurch gekennzeichnet, dass** das Führungs- und Tragelement (12, 12', 12") entlang seiner Längsachse am Motorgehäuse (3, 3') zumindest punktuell starr fixiert ist.

3. Scheibenschneidemaschine nach einem der vorhergehenden Ansprüche, **dadurch gekennzeichnet, dass** das Führungs- und Tragelement (12, 12', 12") einen polygonalen Querschnitt, insbesondere einen vier-, sechs- oder achteckigen Querschnitt, aufweist.

4. Scheibenschneidemaschine nach einem der vorhergehenden Ansprüche, **dadurch gekennzeichnet, dass** die Abstützelemente (11, 11', 11"') in einem vordefinierten, festen Abstand (l) zueinander angeordnet sind.

5. Scheibenschneidemaschine nach Anspruch 4, **dadurch gekennzeichnet, dass** die Positionen der Abstützelemente (11, 11', 11'") einschließlich ihrer gegenseitigen Abstände (l) beim Einbau in das Motorgehäuse derart einstellbar sind, dass die Führung des Schlittens relativ zur Schneidebene (E) des Kreismessers (4, 4') sowie relativ zur Anschlagplatte (5, 5') exakt ausgerichtet ist.

6. Scheibenschneidemaschine nach einem der vorhergehenden Ansprüche, **dadurch gekennzeichnet, dass** die Abstützelemente (11, 11', 11"') am Führungs- und Tragelement (12, 12', 12") über ein Nut-Feder-System quer zur Längsachse des Führungs- und Tragelements (12, 12', 12") unverkippbar an diesem anliegen.

7. Scheibenschneidemaschine nach Anspruch 6, **dadurch gekennzeichnet, dass** der Stoßwinkel (α) der Feder (15) weniger als 90°, vorzugsweise 60° bis 85°, besonders bevorzugt 80°, beträgt.

8. Scheibenschneidemaschine nach Anspruch 6 oder 7, **dadurch gekennzeichnet, dass** die Abstützelemente (11, 11', 11"') als, vorzugsweise einstückig ausgeführte, Doppelrollen ausgebildet sind.

9. Scheibenschneidemaschine nach einem der Ansprüche 1 bis 8, **dadurch gekennzeichnet, dass** die Drehachsen der als Rollenelemente ausgebildeten, bezüglich des Führungs- und Tragelements (12, 12', 12") gegenüberliegend angeordneten Abstützelemente (11, 11', 11"') zueinander parallel und quer zur Längsachse des Führungs- und Tragelements (12, 12', 12") verlaufend angeordnet sind.

10. Scheibenschneidemaschine nach einem der Ansprüche 1 bis 8, **dadurch gekennzeichnet, dass** die bezüglich des Führungs- und Tragelements (12, 12', 12") gegenüberliegend angeordneten Abstützelemente (11, 11', 11"') als Rollenpaare ausgebildet sind, wobei die Rollen jedes Rollenpaares derart angeordnet sind, dass jeweils eine Rolle des Rollenpaares durch die jeweils andere Rolle quer zur Längsrichtung des Führungs- und Tragelements (12, 12', 12") unverkippbar am Führungs- und Tragelement (12, 12', 12") oder an einem mit diesem starr verbundenen Führungsstück (19") anliegt.

11. Scheibenschneidemaschine nach Anspruch 10, **dadurch gekennzeichnet, dass** die Drehachsen der Rollen eines Rollenpaars unter einem Winkel, vorzugsweise senkrecht zueinander, angeordnet sind.

## Claims

1. Electrically operated slicing machine (1, 1') for cutting slices from an, in particular, elongated product to be cut, preferably a food, comprising a cutting device (2, 2') including a disc cutter (4, 4') mounted in a motor housing (3, 3'), driven by a cutter motor and rotating about an axis of rotation (X, X') in a cutting plane (E, E'), a stop plate (5, 5') arranged parallel to the cutting plane (E, E') and displaceable in the direction of the axis of rotation (X, X') for adjusting the cutting thickness and a carriage (8, 8') carrying a supporting plate (6, 6') via a carriage foot (7, 7'), wherein the carriage foot (7, 7') is displaceable along a side of the motor housing (3, 3') extending parallel to the cutting plane (E, E'), the supporting plate (6, 6') has a supporting surface (9, 9') arranged perpendicularly to the cutting plane (E, E') in a horizontal plane (A, A') for receiving the product to be cut and the carriage (8, 8') is movably guided via a carriage guide (10, 10', 10") having at least two support elements (11, 11', 11'") and linearly displaceable perpendicularly to the axis of rotation (X, X') in a y-direction (y, y') parallel to the plane (A, A') of the supporting plate (6, 6') and parallel to the cutting plane (E, E') on an elongated supporting element connected to the motor housing (3, 3') and carrying the carriage (8, 8'), **characterised in that** the elongated supporting element is designed as a combined guiding and supporting element (12, 12', 12") and forms a linear guide together with the support elements (11, 11', 11"'), wherein the guiding and supporting element (12, 12', 12") is designed as an elongated rail and the support elements (11, 11', 11'") are designed as rolling elements bearing against two opposing longitudinal sides of the guiding and supporting element (12, 12', 12") in such a manner that they can roll, and that the support elements (11, 11', 11'") bear against the guiding and supporting element (12, 12', 12") in such a manner that they cannot tilt transversely to the longitudinal axis thereof.

2. Slicing machine according to claim 1, **characterised in that** the guiding and supporting element (12, 12', 12") is rigidly fixed to the motor housing (3, 3') at least at certain points along its longitudinal axis

3. Slicing machine according to one of the preceding claims, **characterised in that** the guiding and supporting element (12, 12', 12") has a polygonal cross section, in particular a square, hexagonal or octagonal cross section.

4. Slicing machine according to one of the preceding claims, **characterised in that** the support elements (11, 11', 11'") are arranged at a predefined fixed distance (1) from one another.

5. Slicing machine according to claim 4, **characterised in that** the positions of the support elements (11, 11', 11'"), including the mutual spacing (1) thereof when installed in the motor housing, can be adjusted in such a manner that the guide of the carriage is aligned precisely relative to the cutting plane (E) of the disc cutter (4, 4') and relative to the stop plate (5, 5').

6. Slicing machine according to one of the preceding claims, **characterised in that** the support elements (11, 11', 11'") bear against the guiding and supporting element (12, 12',12") via a tongue and groove system in such a manner that they cannot tilt transversely to the longitudinal axis of the guiding and supporting element (12, 12', 12").

7. Slicing machine according to claim 6, **characterised in that** the bevel angle (α) of the tongue (15) is less than 90°, preferably 60° to 85°, particularly preferably 80°.

8. Slicing machine according to claim 6 or claim 7, **characterised in that** the support elements (11, 11', 11'") are designed as double rollers, preferably formed in one piece.

9. Slicing machine according to one of claims 1 to 8, **characterised in that** the axes of rotation of the support elements (11, 11', 11'") designed as roller elements and arranged on opposite sides of the guiding and supporting element (12, 12', 12") are arranged in such a manner that they extend parallel to one another and transversely to the longitudinal axis of the guiding and supporting element (12, 12', 12").

10. Slicing machine according to one of claims 1 to 8, **characterised in that** the support elements (11, 11', 11'") arranged on opposite sides of the guiding and supporting element (12, 12', 12") are designed as roller pairs, wherein the rollers of each roller pair are arranged in such a manner that one roller of each roller pair bears against the guiding and supporting element (12, 12', 12") or against a guide piece (19") rigidly connected thereto in such a manner that it cannot tilt transversely to the longitudinal direction of the guiding and supporting element (12, 12', 12") as a result of the other respective roller.

11. Slicing machine according to claim 10, **characterised in that** the axes of rotation of the rollers of one roller pair are arranged at an angle, preferably perpendicularly to one another.

## Revendications

1. Machine électrique de coupe en tranches (1, 1') pour la coupe en tranches d'un produit de coupe en particulier en forme de boudin, de préférence produit alimentaire, avec un dispositif de coupe (2, 2') qui comporte une lame circulaire (4, 4') entraînée par un moteur de lame, tournant dans un plan de coupe (E, E') autour d'un axe de rotation (X, X'), logé dans un boîtier de moteur (3, 3'), avec une plaque de butée (5, 5') mobile en direction de l'axe de rotation (X, X'), agencée parallèlement au plan de coupe (E, E') pour le réglage de l'épaisseur de coupe, avec un chariot (8, 8') portant une plaque d'appui (6, 6') sur un pied de chariot (7, 7'), dans laquelle le pied de chariot (7, 7') est mobile le long d'un côté s'étendant parallèlement au plan de coupe (E, E') du boîtier de moteur (3, 3'), dans laquelle la plaque d'appui (6, 6') présente une surface d'appui (9, 9') agencée dans un plan horizontal (A, A') perpendiculairement au plan de coupe (E, E') pour la pose du produit de coupe, et dans laquelle le chariot (8, 8') est guidé de manière mobile sur un guidage de chariot (10, 10', 10") avec au moins deux éléments d'appui (11, 11', 11"') et est déplaçable linéairement sur un élément porteur oblong, portant le chariot (8, 8'), relié au boîtier de moteur (3, 3') parallèlement au plan (A, A') de la plaque d'appui (6, 6') ainsi que parallèlement au plan de coupe (E, E') dans un sens y (y, y') perpendiculairement à l'axe de rotation (X, X'),
**caractérisée en ce**
- **que** l'élément porteur oblong est réalisé en tant qu'élément de guidage et porteur (12, 12', 12") combiné et forme conjointement avec les éléments d'appui (11, 11', 11'") un guidage linéaire, dans laquelle l'élément de guidage et porteur (12, 12', 12") est réalisé en tant que rail oblong et les éléments d'appui (11, 11', 11"') en tant qu'éléments de roulement reposant de manière à pouvoir rouler sur deux côtés longitudinaux opposés de l'élément de guidage et porteur (12, 12', 12"), et
- **que** les éléments d'appui (11, 11', 11"') reposent de manière non basculante sur celui-ci transversalement à l'axe longitudinal de l'élément de guidage et porteur (12, 12', 12").

2. Machine de coupe en tranches selon la revendication 1, **caractérisée en ce que** l'élément de guidage et porteur (12, 12', 12") est fixé au moins ponctuellement rigidement le long de son axe longitudinal sur le boîtier de moteur (3, 3').

3. Machine de coupe en tranches selon l'une quelconque des revendications précédentes, **caractérisée en ce que** l'élément de guidage et porteur (12, 12', 12") présente une section transversale polygonale, en particulier une section transversale carrée, hexagonale ou octogonale.

4. Machine de coupe en tranches selon l'une quelconque des revendications précédentes, **caractérisée en ce que** les éléments d'appui (11, 11', 11"') sont agencés à une distance fixe (I) prédéfinie les uns des autres.

5. Machine de coupe en tranches selon la revendication 4, **caractérisée en ce que** les positions des éléments d'appui (11, 11', 11'") sont réglables y compris leurs distances mutuelles (I) lors de l'introduction dans le boîtier de moteur de telle manière que le guidage du chariot soit orienté exactement par rapport au plan de coupe (E) de la lame circulaire (4, 4') ainsi que par rapport à la plaque de butée (5, 5').

6. Machine de coupe en tranches selon l'une quelconque des revendications précédentes, **caractérisée en ce que** les éléments d'appui (11, 11', 11"') reposent de manière non basculante sur celui-ci sur l'élément de guidage et porteur (12, 12', 12") sur un système de rainure et languette transversalement à l'axe longitudinal de l'élément de guidage et porteur (12, 12', 12").

7. Machine de coupe en tranches selon la revendication 6, **caractérisée en ce que** l'angle d'impact (α) du ressort (15) est inférieur à 90°, de préférence est compris entre 60° à 85°, de manière particulièrement préférée s'élève à 80°.

8. Machine de coupe en tranches selon la revendication 6 ou 7, **caractérisée en ce que** les éléments de d'appui (11, 11', 11"') sont réalisés en tant que doubles rouleaux réalisés de préférence d'un seul tenant.

9. Machine de coupe en tranches selon l'une quelconque des revendications 1 à 8, **caractérisée en ce que** les axes de rotation des éléments d'appui (11, 11', 11"') agencés à l'opposé par rapport à l'élément de guidage et porteur (12, 12', 12"), réalisés en tant qu'éléments de roulement sont agencés s'étendant parallèlement les uns aux autres et transversalement à l'axe longitudinal de l'élément de guidage et porteur (12, 12', 12").

10. Machine de coupe en tranches selon l'une quelconque des revendications 1 à 8, **caractérisée en ce que** les éléments d'appui (11, 11', 11"') agencés à l'opposé par rapport à l'élément de guidage et porteur (12, 12', 12") sont réalisés en tant que paires de rouleaux, dans laquelle les rouleaux de chaque paire de rouleaux sont agencés de telle manière que respectivement un rouleau de la paire de rouleaux repose de manière non basculante par l'autre rouleau respectif transversalement au sens longitudinal de l'élément de guidage et porteur (12, 12', 12") sur l'élément de guidage et porteur (12, 12', 12") ou sur une pièce de guidage (19") reliée rigidement à celui-ci.

11. Machine de coupe en tranches selon la revendication 10, **caractérisée en ce que** les axes de rotation des rouleaux d'une paire de rouleaux sont agencés selon un angle, de préférence perpendiculairement l'un à l'autre.
